# EUROPÄISCHE PATENTSCHRIFT

(11) **EP 0 461 666 B1**
(45) Veröffentlichungstag und Bekanntmachung des Hinweises auf die Patenterteilung: **22.09.1993**
(21) Anmeldenummer: 91109758.2
(22) Anmeldetag: 14.06.1991
(51) Int. Cl.: B65D 77/06

(54) **Palettenbehälter**
Pallet-mounted container
Conteneur sur palette

(30) Priorität: 15.06.1990 DE 4019042
(43) Veröffentlichungstag der Anmeldung: 18.12.1991
(73) Patentinhaber: Schütz-Werke GmbH & Co. KG., D-56242 Selters (DE)
(72) Erfinder: Schütz, Udo, W-5418 Selters (DE)
(74) Vertreter: Pürckhauer, Rolf, Dipl.-Ing.

(56) Entgegenhaltungen:
- DE-A- 3 819 911
- GB-A- 2 156 770

## Beschreibung

Die Erfindung betrifft einen Palettenbehälter mit Innenbehäter aus Kunststoff für Flüssigkeiten mit je einer verschließbaren Einfüll- und Auslaßöffnung, der zu Stapelzwecken von einem Traggerüst umgeben ist, das aus einer am Kunststoffbehälter eng anliegenden, einen Blechmantel mit angeschraubtem Deckel und einen Boden aufweisenden Hülle besteht, die auf einer Flachpalette befestigt ist, wobei Ausnehmungen in der Hülle den Zutritt zu der Einfüll- und Auslaßöffnung des Behälters freigeben.

Bei einem derartigen, aus der DE-A-34 18 301 bekannten Palettenbehälter ist der Deckel an den vier geraden, oberen Randabschnitten des Behältermantels über omegaförmige Blechprofilstreifen mittels Schrauben und Muttern lösbar befestigt. Die Befestigung des Deckels an dem Blechmantel mittels vier Blechprofilstreifen, die gesondert hergestellt werden müssen, ist verhältnismäßig aufwendig.

Ein weiterer auf dem Markt befindlicher Palettenbehälter der gattungsgemäßen Art mit einem rechteckigen Blechmantel, bei dem der Deckel über einen umlaufenden Blechprofilstreifen mit einem Haarklammerprofil mit dem Blechmantel verschraubt ist, wobei der Blechmantel durch Recken eines längsgeschweißten Blechrohres mit einem auf dem oberen Rohrrand durch Punktschweißung befestigten Profilring hergestellt wird, bringt zwar gegenüber dem Palettenbehälter nach der DE-A-34 18 301 eine Vereinfachung, benötigt jedoch immer noch einen gesondert anzufertigenden Blechprofilstreifen, der auf einem Längsrand des rechteckigen Blechzuschnitts als Ausgangsmaterial für das zu reckende Rohr festgeschweißt wird.

Der Erfindung liegt die Aufgabe zugrunde, die Deckelbefestigung des gattungsgemäßen Palettenbehälters im Hinblick auf eine verbilligte Serienfertigung weiter zu vereinfachen.

Diese Aufgabe ist erfindungsgemäß gelöst durch einen Palettenbehälter mit den Merkmalen des Patentanspruchs 1.

Der erfindungsgemäße Palettenbehälter stellt eine einfache und zweckmäßige Lösung der vorgegebenen Aufgabe dar.

Die Erfindung ist nachstehend anhand der Zeichnung im einzelnen erläutert. Es zeigt
- Fig. 1: eine Seitenansicht eines Palettenbehälters,
- Fig. 2: eine Draufsicht des Palettenbehälters nach Fig. 1 und
- Fig. 3: einen vergrößerten Schnitt durch den oberen Randbereich des Behälters nach Linie III-III der Fig. 2.

Der Palettenbehälter 1 nach den Fign. 1 und 2 weist einen aus Kunststoff (PE) geblasenen Innenbehälter 2, der in einer Blechhülle aus einem an dem Innenbehälter 2 eng anliegenden Blechmantel 3 mit einem angeschraubten Deckel 4 und einem angeschweißten Boden 5 sitzt, sowie eine Flachpalette 6 aus Holz auf, auf der der Blechmantel 3 festgeschraubt ist. Der Innenbehälter 2 weist in der Mitte seiner Decke 7 eine mit einem Schraubdeckel 8 verschließbare Einfüllöffnung 9 und an der Stirnwand 10 im Bodenbereich eine mit einem Schraubdeckel 11 verschließbare Auslaßöffnung 12 auf. Im Bereich der Einfüll- 9 und Auslaßöffnung 12 sind der Deckel 4 und der Blechmantel 3 entsprechend ausgespart. Der Kunststoff-Innenbehälter 2 wird durch eine elastische Stützschale 13 aus Kunststoff abgestützt, die formschlüssig zwischen dem unteren abgerundeten Rand des Innenbehälters 2 und dem Blechmantel 3 sowie dem Boden 5 sitzt.

Der obere umlaufende Rand des Blechmantels 3 ist als Dreifach-Falzrand 14 ausgebildet, der durch ein zweifaches Falzen des oberen Mantelrandes hergestellt wird. Der Dreifach-Falzrand 14 weist gestanzte Langlöcher 15 auf. Zur Befestigung des Deckels 4 am Blechmantel 3 werden Kreuzschlitzschrauben 16 verwendet, die die Langlöcher 15 in dem Dreifach-Falzrand 14 und einfache Löcher 18 in dem hochgezogenen Rand 17 des in den Blechmantel 3 abgesenkten Deckels 4 durchsetzen und in an der Innenseite des Deckelrandes 17 angeschweißte Gewindehülsen 19 oder Muttern eingeschraubt sind.

Der Deckel 4 deckt mit einem an den hochgezogenen Rand 17 angeformten Rollrand 20 den Dreifach-Falzrand 14 des Blechmantels 3 ab.

Bei der Herstellung des Blechmantels 3 aus einem längsverschweißten Rohr auf einer Reckpresse fließt durch das Recken der Seitenwände 21, 22, der Stirnwand 23 und der Rückwand 24 das Gefüge des Blechmaterials so, daß die abgerundeten Ecken 25 des aus verzinktem Stahlblech bestehenden Blechmantels 3 Säulen bilden, die in der Lage sind, das Gewicht der darüber gestapelten Palettenbehälter mit Inhalt zu tragen.

Der für den Einsatz des Palettenbehälters als Mehrwegbehälter erforderliche Austausch des Kunststoff-Innenbehälters kann nach Lösen der Deckelschrauben und Abnahme des Deckels von dem Blechmantel einfach und schnell vorgenommen werden.

## Patentansprüche

1. Palettenbehälter mit Innenbehälter aus Kunststoff für Flüssigkeiten mit je einer verschließbaren Einfüll- und Auslaßöffnung, der zu Stapelzwecken von einem Traggerüst umgeben ist, das aus einer am Kunststoffbehälter eng anliegenden, einen Blechmantel mit angeschraubtem Deckel und einen Boden aufweisenden Hülle besteht, die auf einer Flachpalette befestigt ist, wobei Ausnehmungen in der Hülle den Zutritt zu der Einfüll- und Auslaßöffnung des Behälters freigeben, dadurch gekennzeichnet, daß der obere Rand des Blechmantels (3) als Mehrfach-Falzrand, vorzugsweise Dreifach-Falzrand (14) ausgebildet ist, mit dem der Deckel (4) verschraubt ist, wobei die Verschraubung durch den Mehrfach-Falzrand verläuft.

2. Palettenbehälter nach Anspruch 1, dadurch gekennzeichnet, daß die Befestigungsschrauben (16) gestanzte Langlöcher (15) im Dreifach-Falzrand (14) des Blechmantels (3) und einfache Löcher (18) im Rand (17) des Deckels (4) durchsetzen und in Gewindehülsen (19) oder Muttern eingeschraubt sind, die an der Innenseite des Deckelrandes (17) angeschweißt sind.

## Claims

1. A pallet container with an inner container of plastics material for liquids, with closable filling and discharge openings, which is surrounded by a carrying cage for stacking purposes, consisting of a surrounding structure comprising a sheet metal casing lying closely against the plastics container, with a screwed on cover and a bottom, which structure is fixed on to a flat pallet, wherein gaps in the surrounding structure leave free access to the filling and discharge openings of the container, characterized in that the upper edge of the sheet metal casing (3) is formed as a multiple folded bead, preferably a triple folded bead (14), to which the cover (4) is screwed with the screw connections running through the multiple folded bead.

2. A pallet container according to claim 1, characterized in that the fixing screws (16) pass through stamped slots (15) in the triple folded bead (14) of the sheet metal casing (3) and simple holes (18) in the rim (17) of the cover (4) and are screwed into threaded bushes (19) or nuts, which are welded to the inside of the cover rim (17).

## Revendications

1. Cuve sur palette comportant une cuve intérieure en matière plastique pour des liquides, qui a des orifices de remplissage et de vidange, qui peuvent être fermés, et qui est entourée d'un bâti-support constitué d'une enveloppe s'appliquant étroitement à la cuve en matière plastique, comportant une chemise en tôle à couvercle vissé et un fond et fixée à une palette simple, des évidements de l'enveloppe dégageant l'accès à l'orifice de remplissage et à celui de vidange de la cuve, caractérisée en ce que le bord supérieur de la chemise en tôle (3) est constitué en bord serti à plusieurs plis, de préférence à trois plis (14), avec lequel le couvercle (4) est vissé, le vissage passant à travers le bord serti à plusieurs plis.

2. Cuve sur palette suivant la revendication 1, caractérisée en ce que les vis de fixation (16) passent dans des trous oblongs (15) découpés dans le bord serti à plusieurs plis (14) de la chemise en tôle (3) et dans des trous simples (18) du bord (17) du couvercle (4) et sont vissées dans des taraudages (19) ou dans des écrous soudés à la face intérieure du bord (17) du couvercle.
